# EUROPÄISCHE PATENTSCHRIFT

(11) **EP 1 780 837 B1**
(45) Veröffentlichungstag und Bekanntmachung des Hinweises auf die Patenterteilung: **10.04.2013**
(21) Anmeldenummer: 06020989.7
(22) Anmeldetag: 06.10.2006
(51) Int. Cl.: H01R 12/70, H01R 12/58, H01R 13/53, H01R 33/76

(54) **Elektrische Anschlusseinrichtung für eine Leiterplatte**
Electrical connection arrangement for a circuit board
Dispositif de raccordement électrique pour carte de circuit

(30) Priorität: 29.10.2005 DE 202005017012 U
(43) Veröffentlichungstag der Anmeldung: 02.05.2007
(73) Patentinhaber: Harting Electric GmbH & Co. KG, 32339 Espelkamp (DE)
(72) Erfinder: Agethen, Michael, 33659 Bielefeld (DE); Olejarz, Klaus, 32584 Löhne (DE)

(56) Entgegenhaltungen:
- US-A- 5 336 116
- US-A- 5 417 594
- US-B1- 6 345 997

## Beschreibung

Die Erfindung betrifft eine elektrische Anschlusseinrichtung nach dem Oberbegriff des unabhängigen Anspruchs 1.

Eine derartige Anschlusseinrichtung wird benötigt, um für die bei in einem Steckergehäuse relativ eng beieinander angeordneten elektrischen Kontakte, die zudem mit erhöhten Spannungswerten beaufschlagt werden, größere Luft- und Kriechstrecken gegen Überschlagsspannungen zu erreichen. Dabei ist auch eine erhöhte Spannungsfestigkeit im direkten Steckbereich auf der Leiterplatte gewährleistet.

### Stand der Technik

Aus der EP 1 289 075 ist ein Steckverbinder mit einem Isolations- und Dichtelement aus elastischem, isolierenden Material mit hohler Spannungsfestigkeit bekannt, das am Boden eines Steckverbindergehäuses angeordnet ist und mit Durchtrittsöffnungen für elektrische Kontakte versehen ist.

Weiterhin ist aus der US-A-5 417 594 eine elektrische Steckvorrichtung bekannt, bei der eine mehrere Kammern umfassende Haltevorrichtung zur Separierung elektrischer Anschlusselemente und Kabel beschrieben ist.

Aus der US-B1- 6345997 ist eine Anschlussanordnung nach dem Oberbegriff des unabhängigen Anspruchs 1 bekannt.

### Aufgabenstellung

Der Erfindung liegt daher die Aufgabe zugrunde, eine Anschlusseinrichtung für eine Steckverbindung auf einer Leiterplatte dahingehend auszubilden, dass bei Nutzung höherer auf die Leiterplatte zu übertragende Spannungen, ein genügender Sicherheitsabstand für die von den elektrischen Kontakten eines Steckerteils auf die weiterführenden Leiterbahnen gegeben ist, um Überschlagsspannungen zwischen den Leiterbahnen zu verhindern.

Diese Aufgabe wird durch die kennzeichnenden Merkmale des unabhängigen Anspruchs 1 gelöst.

Vorteilhafte Ausgestaltungen der Erfindung sind in den Ansprüchen 2 - 4 angegeben.

Die erfindungsgemäße Anschlusseinrichtung, gebildet aus einem Steckerteil und einem Rastelement, ist fest mit einer Leiterplatte verbunden und für eine direkte elektrische Verbindung mit einem Gegenstecker für relativ hohe Spannungen von etwa 450 V pro elektrischem Kontakt vorgesehen.

Die mit der Erfindung erzielten Vorteile bestehen insbesondere darin, dass mittels des mit separaten Kammern versehenen Rastelementes, zumindest bereichsweise die in einem Isolierkörper des Steckerteiles angeordneten elektrischen Kontakte umfasst werden, und gleichzeitig eine Separation der Lötpunkte gewährleistet ist, mit denen die elektrischen Kontakte mit den elektrischen Leiterbahnen auf der Leiterplatte verbunden sind.

Das Steckerteil ist aus einem elektrisch isolierenden Material gefertigt, mit einer hier quadratischen Trägerplatte, innerhalb derer mehrere Hülsen eingesetzt oder eingeformt sind, in denen die elektrischen Kontakte eingefügt sind, die auf der einen Seite als steckbare Stifte aus den Hülsen herausragen und auf der anderen Seite als Lötstifte.

Mit der Seite der Lötstifte wird das Steckerteil auf die Bestückungsseite der Leiterplatte aufgesetzt, so dass die elektrischen Kontakte in die Bohrungen gesteckt werden und mit den Lötpunkten auf der Rückseite (Lötseite) verlötet werden können.

Anschließend wird das Rastelement mit den die Kammern bildenden Kammerwände von der Lötseite in die dafür vorgesehenen Schlitze der Leiterplatte eingesetzt, so dass die Kammerwände einen Bereich der elektrischen Kontakte unterhalb wie oberhalb der Trägerplatte einschließen, insbesondere aber die einzelnen Lötpunkte separieren, wobei die jeweils nach außen weisenden Bereiche frei bleiben.

Dabei kann zusätzlich vorgesehen sein, eine Verrastungsverbindung zwischen dem Steckerteil und dem Rastelement anzuordnen, so dass auf das Steckerteil bzw. auf die elektrischen Kontakte einwirkende Kräfte - Zug- oder Scherkräfte - über die Verrastungsverbindung auf die Leiterplatte gelenkt werden, um die Lötpunkte auf der Leiterplatte zu entlasten.

### Ausführungsbeispiel

Ein Ausführungsbeispiel der Erfindung ist in der Zeichnung dargestellt und wird im folgenden näher erläutert. Es zeigen:
Fig. 1 eine perspektivische Darstellung eines Steckerteiles,
Fig. 2 eine perspektivische Darstellung eines Rastelementes,
Fig. 3 eine Ansicht einer geschlitzten Leiterplatte mit Lötpunkten,
Fig. 4 ein auf der Leiterplatte montiertes Steckerteil mit einem Rastelement,
Fig. 5 eine weitere Darstellung des Steckerteiles mit dem Rastelement, und
Fig. 6 eine Detailansicht eines montierten Rastelementes mit dem Steckerteil.

In der Fig. 1 ist in einer isometrischen Darstellung ein Steckerteil 1 einer elektrischen Anschlusseinrichtung zur Montage auf einer Leiterplatte 20 gezeigt.

Das Steckerteil umfasst eine aus einem isolierendem Material gefertigte Trägerplatte 5 mit daran eingeformten Hülsen 6 zur Aufnahme von elektrischen Kontakten 8 mit einer Steckseite 3 und einer Anschlussseite 4, die hierbei als Lötseite ausgeführt ist.

Die Trägerplatte 5 ist etwa senkrecht und mittig zur Länge der Hülsen 6 angeordnet.

Weiterhin sind an den jeweils äußeren Hülsen 6 Abstandshalter 7 angeformt, die einen Mindestabstand zwischen den Hülsen und der Leiterplatte gewährleisten.

Die Fig. 2 zeigt eine Ausführungsform eines Rastelementes 10 mit einer gleichschenkligen, kreuzförmigen Bodenplatte 11 und senkrecht in den Raum ausgerichteten, angeformten Kammerwänden 12.

Dabei sind hier insgesamt vier Kammern 13 ausgebildet, von denen drei quadratisch und eine rechteckig geformt ist, wobei die rechteckige Kammer die Größe von zwei quadratischen Kammern einnimmt.

Eine Besonderheit der Kammern ist, dass die jeweils nach außen weisenden Seiten nicht durch eine Wand begrenzt sind, also offen sind.

Desgleichen sind die nach außen positionierten Eckbereiche an zwei Seiten freigestellt.

An den jeweiligen Außenseiten der hier waagrecht angeordneten Kammerwände sind Rasthaken 16 angeformt, mittels derer das Rastelement 10 nach dem Einfügen in eine Leiterplatte 20 verrastbar ist, wobei die an den Rasthaken 16 angefügten Stege 15 für einen festen Sitz des Rastelementes vorgesehen sind.

In der Fig. 3 ist ein Ausschnitt einer Leiterplatte 20 dargestellt, in der mehrere Bohrungen 21 angeordnet sind, und zwischen denen rechteckig ausgerichtete Schlitze 23 eingefügt sind.

Dabei sind hier acht Bohrungen 21 mit Lötpunkten 22 gezeigt, die als Anschlusspunkte zum Verlöten mit der Lötseite 4 der elektrischen Kontakte des Steckerteiles vorgesehen sind.

Die regulär mit den Lötpunkten 22 verbundenen Leiterbahnen sind hier nicht gezeigt.

Jedoch ist zu entnehmen, dass jeder der Löt- oder Anschlusspunkte 22 hier durch die Schlitze 23 vom nächstliegenden getrennt ist.

Die Fig. 4 zeigt in einer isometrischen Darstellung, mit überwiegendem Blick auf die Lötseite der Leiterplatte 20, das in die Schlitze 23 eingesetzte Rastelement 10, sowie das in die Bohrungen 21 der Lötpunkte 22 eingefügte Steckerteil mit dem Gehäuse 2, wobei die Löt- oder Anschlussseite 4 elektrischen Kontakte 8 bereits aus den Bohrungen 21 auf der Lötseite aus der Leiterplatte hervorragen. Dabei ist erkennbar, dass die Endseiten des Kreuzes jeweils eine offene Seite 14 aufweisen, jedoch alle Lötpunkte 22 bzw. die Kontakte 8 elektrisch isolierend wie auch optisch voneinander getrennt sind.

Die Fig. 5 zeigt in einer seitlichen Darstellung das oberhalb der Leiterplatte 20 (hier links) angeordnete Steckerteil 1 und das unterhalb der Leiterplatte (hier rechts) mit den Kammerwänden 12 in die Schlitze 23 eingefügte Rastelement 10.

An den Außenbereichen der Eckhülsen 6 sind die Abstandshalter 7 angeformt, die von der Trägerplatte 5 beginnend, einen Mindestabstand der Hülsen 6 von der Leiterplatte 20 gewährleisten.

In der Fig. 6 ist in einer stark vergrößerten Darstellung ein Ausschnitt aus der Fig. 5 gezeigt.

Hierbei sind die jeweils separat in den einzelnen Kammern 13 des Rastelementes 10 angeordneten Hülsen 6 mit den darin befindlichen elektrischen Anschlussseiten 4 der elektrischen Kontakte erkennbar.

Die Kammerwände 12 sind in die Schlitze 23 eingefügt, wobei hier einer der Rasthaken 16 erkennbar ist, mittels dem das Rastelement 10 beim Durchschieben durch die Schlitze 23 an auf der Bestückungsseite der Leiterplatte 20 verrastet ist.

## Patentansprüche

1. Elektrische Anschlusseinrichtung für eine Leiterplatte, bestehend aus einem Steckerteil (1), dessen isolierendes Gehäuse (2) aus mehreren Hülsen (6) geformt ist, mit darin angeordneten elektrischen Kontakten (8), die eine Steckseite (3) und eine Anschlussseite (4) aufweisen, wobei die Anschlussseite (4) auf der Leiterplatte (20) angeordnete Lötpunkte (22) kontaktiert,
wobei die Anschlussseiten (4) der elektrischen Kontakte (8) durch Bohrungen in der Leiterplatte (20) hindurchgeführt sind **dadurch gekennzeichnet, dass** die durch Bohrungen hindurchgeführten Anschlusseiten der elektrischen Kontakte zumindest teilweise in separate Kammern (13) eines Rastelementes (10) eintauchen, das von den Anschlussseiten (4) auf die Kontakte, sowie durch Schlitze (23) in der Leiterplatte (20) und auf die Hülsen (6) des Steckerteiles (1) steckbar ist.

2. Anschlusseinrichtung nach Anspruch 1, **dadurch gekennzeichnet, dass** die separaten Kammern (13) des Rastelementes (10) durch senkrecht zu einer Bodenplatte (11) angeformte Kammerwände (12) gebildet sind.

3. Anschlusseinrichtung nach Anspruch 2, **dadurch gekennzeichnet, dass** die Kammerwände (12) des Rastelementes (10) in die in der Leiterplatte (20) vorgesehene Schlitze (23) einfügbar sind, und dass das Rastelement (10) mittels an den Kammerwänden (12) angeformter Rasthaken (16) mit der Leiterplatte (20) verrastbar_ist.

4. Anschlusseinrichtung nach Anspruch 3, **dadurch gekennzeichnet, dass** die Schlitze (23) rechteckförmig und jeweils die Lötpunkte (22) separierend, auf der Leiterplatte (20) angeordnet sind.

## Claims

1. An electrical connection device for a printed circuit board, consisting of a plug part (1) having an insulating housing (2) formed of a plurality of bushings (6), with electrical contacts (8) arranged therein which have a plug-in side (3) and a connection side (4), the connection side (4) contacting soldering points (22) arranged on the printed circuit board (20), the connection sides (4) of the electrical contacts (8) being led through bores in the printed circuit board (20), **characterized in that** the connection sides of the electrical contacts led through bores dip at least partly into separate chambers (13) of a latching element (10) which is adapted to be plugged from the connection sides (4) onto the contacts and through slots (23) in the printed circuit board (20) and onto the bushings (6) of the plug part (1).

2. The connection device according to claim 1, **characterized in that** the separate chambers (13) of the latching element (10) are formed by chamber walls (12) that are integrally molded perpendicularly to a base plate (11).

3. The connection device according to claim 2, **characterized in that** the chamber walls (12) of the latching element (10) are insertable into the slots (23) provided in the printed circuit board (20), and **in that** the latching element (10) is adapted to be latched with the printed circuit board (20) by means of latching hooks (16) that are integrally molded with the chamber walls (12).

4. The connection device according to claim 3, **characterized in that** the slots (23) are arranged in a rectangular shape on the printed circuit board (20) and so as to separate the respective soldering points (22).

## Revendications

1. Dispositif de raccordement électrique pour carte de circuits imprimés, lequel est composé d'une pièce de connexion (1) dont le boîtier isolant (2) est réalisé à partir d'une pluralité de douilles (6) avec des contacts électriques (8) agencés dans celles-ci, lesquels présentent une côté d'enfichage (3) et un côté de raccordement (4), le côté de raccordement (4) contactant des points de brasage (22) agencés sur la carte de circuits imprimés (20), les côtés de raccordement (4) des contacts électriques (8) étant guidés à travers des alésages dans la carte de circuits imprimés (20), **caractérisé en ce que** les côtés de raccordement des contacts électriques qui sont guidés à travers des alésages plongent au moins en partie dans des chambres séparées (13) d'un élément d'enclenchement (10) qui est apte à être enfiché sur les contacts depuis les côtés de raccordement (4), et à travers des fentes (23) dans la carte de circuits imprimés (20), et sur les douilles (6) de la pièce de connexion (1).

2. Dispositif de raccordement selon la revendication 1, **caractérisé en ce que** les chambres séparées (13) de l'élément d'enclenchement (10) sont réalisées par des parois de chambre (12) conformées perpendiculairement à une plaque de base (11).

3. Dispositif de raccordement selon la revendication 2, **caractérisé en ce que** les parois de chambre (12) de l'élément d'enclenchement (10) peuvent être insérées dans les fentes (23) prévues dans la carte de circuits imprimés (20), et **en ce que** l'élément d'enclenchement (10) peut être enclenché sur la carte de circuits imprimés (20) au moyen de crochets d'enclenchement (16) moulés sur les parois de chambre (12).

4. Dispositif de raccordement selon la revendication 3, **caractérisé en ce que** les fentes (23) sont agencées en forme de rectangle sur la carte de circuits imprimés (20) et de manière à séparer les points de brasage (22) respectifs.
